# EUROPÄISCHE PATENTSCHRIFT

(11) **EP 1 203 924 B1**
(45) Veröffentlichungstag und Bekanntmachung des Hinweises auf die Patenterteilung: **19.03.2008**
(21) Anmeldenummer: 01126079.1
(22) Anmeldetag: 02.11.2001
(51) Int. Cl.: F42C 19/08, F42C 19/12

(54) **Elektrische Anzündkapsel**
Electric igniter
Allumeur électrique

(30) Priorität: 04.11.2000 DE 10054779
(43) Veröffentlichungstag der Anmeldung: 08.05.2002
(73) Patentinhaber: Diehl BGT Defence GmbH & Co.KG, 88662 Überlingen (DE)
(72) Erfinder: Hofmann, Heinz, 91220 Schnaittach (DE); Rudolf, Karl, 86529 Schrobenhausen (DE); Feuerstake, Eugen, 91058 Eltersdorf (DE)
(74) Vertreter: Diehl Patentabteilung

(56) Entgegenhaltungen:
- US-A- 3 541 961
- US-A- 5 772 243

## Beschreibung

Die Erfindung bezieht sich auf eine elektrische Anzündkapsel nach dem Oberbegriff des Anspruchs 1.

Ein Niederdruckzündsystem für Airbags ist aus der US-A 5 772 243 bekannt. In einer Zündkammer zündet eine elektrische Zündeinrichtung eine geschüttete Treibladung. Die Zündkammer ist durch ein Siebblech mit einer davor angeordneten Folie begrenzt. Nach Zündung das Treibladungspulvers bewirkt der entstehende Gasdruck das Zerreißen der Folie, so dass durch die Öffnungen des Siebblechs eine großflächige Flamme, durchsetzt mit heißen Partikeln, strömt. Nachteilig ist, dass die geschüttete Zündladung den Rüttel- und Falltest nicht genügt.

Aus der US 35 41 981 ist eine detonative Kapsel mit zwei Sprengladungen und zwei Zündmoden, nämlich mechanisch oder elektrische, bekannt. Ein mit Zündöffnungen versehener Topf ist einem Gehäuse festgelegt und trägt eine Papierscheibe mit aufgeschlämmten Zündladungen wobei in der einen Zündladung eine elektrische Zünddrücke angeordnet ist. Bei Zündung einer der Zündladungen werden aufgrund der Öffnungen entsprechende Papierstücke ausgestanzt und schlagen aufgrund einer von dem Topf im Abstand angeordneten Sprengladung vorliegenden Freiflugstrecke auf die Sprengladung auf und zünden diese zusammen mit einer gewissen, durch die Ausnehmung schlagenden Flammwirkung.

Entsprechend einem nicht veröffentlichten Datenblatt besteht eine elektrische Anzündkapsel aus einem Gehäuse, das neben der elektrischen Zündeinrichtung zwei Anzündladungen und eine Ausstoßladung enthält. Diese Anzündkapsel besitzt große Leistungsschwankungen bezüglich der Zündleistung. Wegen zu schnellem Druckanstieg und zu hoher Gasdruckspitze traten eine große Anzahl von Patronen-Hülsenreisern auf. Der Anzündsatz besitzt keine Abdeckung, sodass bei Fallprüfungen Satzlockerungen auftraten. Deshalb traten bei Falltests Zündungen auf.

Aufgabe der Erfindung ist es, eine elektrische Anzündkapsel vorzuschlagen, die Treibladungspulver sicher anzündet, eine gleichmäßige Leistung aufweist und sicher ist.

Die Erfindung löst die Aufgabe entsprechend den kennzeichnenden Merkmalen des Anspruchs 1. Vorteilhafte Weiterbildungen der Erfindung sind den Unteransprüchen zu entnehmen.

Erfindungsgemäß treten bei der Anzündkapsel nach Umwelttest, wie Rütteltest und Fallprüfungen keine Störungen auf. Es kommt zu keiner Spaltbildung, die zu einer früheren Zündung führen könnte. Die Zündleistung ist reproduzierbar. Die Gasdruckkurve liegt in einem Bereich, der die sichere Anzündung der aus Treibladungspulver bestehenden Ausstoßladung gewährleistet.

Wesentlich ist hierbei das Siebblech mit ausreichend großen Gasöffnungen und die bruchfeste jedoch schnell reißende Kunststoff-Folie. Die Kunststoff-Folie reißt daher definiert in den Lochquerschnitten der Gasdurchlässe.

Nach dem Anspruch 2 liegt das Siebblech mit einer vorherbestimmten Anpresskraft an der Kunststoff-Folie an und legt den Anzündsatz fest an die elektrische Zündeinrichtung an. Eine Spaltbildung im Bereich des Anzündsatzes kann daher nicht auftreten.

Nach dem Anspruch 3 liegen ausreichend große Lochquerschnitte für die Gase des Anzündsatzes vor.

Die im Anzündsatz eingebettete Zünddrahtbrücke nach dem Anspruch 4 gewährleistet die sichere Anzündung des Anzündsatzes. Diese ist bis auf die Polfläche vom Anzündsatz umgeben. Dadurch liegt eine große Anzündoberfläche vor.

Nach dem Anspruch 5 besteht die Kunststoff-Folie aus HDPE (High Density Polyäthylen). Diese kann auch aus einem anderen geeigneten Kunststoff bestehen.

Ein Ausführungsbeispiel der Erfindung ist in der Zeichnung dargestellt und nachfolgend beschrieben.

Eine elektrische Anzündkapsel 1 besteht aus einem Gehäuse 2, das beidseitig durch Lack 3 verschlossene Öffnungen 4,5 aufweist.

In einer Aufnahmebohrung 10 sind eine elektrische Zündeinrichtung 11 mit Polkörpern 12,13 und dazwischen liegendem Isolierring 14 gelagert. Eine außer mittig liegende Zünddrahtbrücke 15 ist mit den Polkörpern 12,13 in bekannter Weise verlötet.

Auf die elektrische Zündeinrichtung 11 ist ein Anzündsatz 20 gepreßt und ummantelt die Zünddrahtbrücke 15.

Der Anzündsatz 20 ist durch eine bruchfeste, jedoch schnell reissende Kunststoff-Folie 21 aus Hochdruckpolyäthylen (HDPE) abgedeckt.

Ein Napf 25 ist in die Aufnahmebohrung 10 eingepreßt und enthält eine Ausstoßladung 26. Der Napf 25 ist bodenseitig als Siebblech 28 ausgebildet. Die Querschnitte der Gasströmöffnungen 29 betragen 50 % des nicht näher bezeichneten Querschnittes der Aufnahmebohrung 10.

Ein Bördelrand 32 fixiert einen Ring 33 und eine Scheibe 34. Dadurch ist der Napf 25 festgelegt und drückt mit einer gewissen Vorspannkraft über das Siebblech 28 die Folie 21 und den Anzündsatz 20 an die Polkörper 12,13 an.

Rütteltest und Fallprüfungen haben daher keinen Einfluß auf die Festigkeit des Anzündsatzes 20.

Bei Zündung des Anzündsatzes 20 werden bei einem bestimmten Gasdruck schlagartig die im Bereich der Gasstromöffnungen 29 liegenden Folienabschnitte zerrissen und die Ausstoßladung 26 großflächig angezündet. Der Gasdruck der Ausstoßladung 26 zerstört die Scheibe 34 und den Lack 3.

Die Anzündkapsel 1 weist eine verhältnismäßig große Ausstoßladung 26 auf und zwar bei gleicher Baulänge mit der bekannten Anzündkapsel. Dies wird hauptsächlich durch Platzeinsparung erreicht, indem die erfindungsgemäße Anzündkapsel 1 nur einen einzigen Anzündsatz 20 aufweist.

Die Folie 21 hat die Aufgaben, den Anzündsatz 20 zu halten und für eine etwa gleichmäßige Anzündung des Anzündsatzes 20 zu sorgen. Die Zünddrahtbrücke 15 zündet asymmetrisch. Durch die bremsende, verdämmende Wirkung der Folie 21 wird der Anzündsatz 20 über seinen gesamten Querschnitt druchgezündet. Die Anzündung der Ausstoßladung 26 erfolgt daher durch alle Gasströmöffnungen 29 und nicht nur durch einen Teil derselben. Die Folie 21 kann auch aus Kunststoff oder Metall, wie Kupfer, Aluminium oder aus einem geeigneten Verbundwerkstoff bestehen.

## Patentansprüche

1. Elektrische Anzündkapsel (1) mit einem Gehäuse (2), einer Ausstoßladung (26), einem Anzündsatz (20), einer elektrischen Zündeinrichtung (12-15), wobei zwischen der Ausstoßladung (26) und dem Anzündsatz (20) ein Siebblech (28) mit einer bruchfesten jedoch schnell reißenden Folie (21) angeordnet ist,
der Anzündsatz (20) gepresst und eine Zünddrahtbrücke (15) im Anzündsatz (20) eingebettet ist, und wobei
die Ausstoßladung (26) ohne Zwischenraum an das Siebblech (28) anschließt.

2. Anzündkapsel nach Anspruch 1,
wobei
das Siebblech (28) Bestandteil eines Napfes (25) ist, der Napf (25) die Ausstoßladung (26) umgibt, und durch eingebörtelte Befestigungsteile (33, 34) gesichert ist.

3. Anzündkapsel nach Anspruch 2,
wobei
die Lochquerschnitte des Siebbleches 30-70 % des Querschnitts der Aufnahmebohrung (10) betragen.

4. Anzündkapsel nach Anspruch 1,
wobei
die Folie aus Hochdruckpolyäthylen (HDPE) oder aus einem anderen geeigneten Kunststoff oder Metall oder einem geeigneten Verbundwerkstoff besteht.

## Claims

1. Electrical detonation capsule (1) having a housing (2), an ejection charge (26), a detonation charge (20), an electrical fuze (12-15), with a screen plate (28) being arranged between the ejection charge (26) and the detonation charge (20) and having a film (21) which is resistant to friction but tears quickly, wherein
the detonation charge (20) is pressed and a fuze wire link (15) is embedded in the detonation charge (20), and wherein
the ejection charge (26) is adjacent to the screen plate (28) without any intermediate space.

2. Detonation capsule according to Claim 1,
wherein
the screen plate (28) is a component of a bowl (25), the bowl (25) surrounds the ejection charge (26), and is secured by swaged-in attachment parts (33, 34).

3. Detonation capsule according to Claim 2,
wherein
the hole cross sections in the screen plates are 30-70% of the cross section of the retaining hole (10).

4. Detonation capsule according to Claim 1,
wherein
the film is composed of high-density polyethylene (HDPE) or from some other suitable plastic or metal, or a suitable composite material.

## Revendications

1. Capsule d'allumage électrique (1) dotée d'un boîtier (2), d'une charge d'expulsion (26), d'un ensemble d'allumage (20), d'un dispositif électrique d'allumage (12-15), une tôle perforée (28) qui présente une feuille (21) résistante à la rupture mais à déchirure rapide étant disposée entre la charge d'expulsion (26) et le jeu d'allumage (20),
la charge d'allumage (20) étant comprimée et un pont (15) de fil d'allumage étant incorporé dans la charge d'allumage (20), la charge d'expulsion (26) se raccordant sans espace intermédiaire à la tôle perforée (28).

2. Capsule d'allumage selon la revendication 1, dans laquelle la tôle perforée (28) fait partie d'une cuvette (25), la cuvette (25) entourant la charge d'expulsion (26) et étant fixée par des pièces de fixation (33, 34) rabattues vers l'intérieur.

3. Capsule d'allumage selon la revendication 2, dans laquelle la section transversale des trous de la tôle perforée représente 30 à 70 % de la section transversale de l'alésage de reprise (10).

4. Capsule d'allumage selon la revendication 1, dans laquelle le film est constitué de polyéthylène à haute pression (HDPE), d'une autre matière synthétique appropriée, d'un métal ou d'un matériau composite approprié.
